# EUROPÄISCHE PATENTANMELDUNG

(11) **EP 0 236 937 A1**
(43) Veröffentlichungstag der Anmeldung: **16.09.1987**
(21) Anmeldenummer: 87103092.0
(22) Anmeldetag: 04.03.1987
(51) Int. Cl.: B41J 27/00, G01F 23/24

(54) **Vorrichtung zur Tintenüberwachung in Tintenschreibeinrichtungen**

(30) Priorität: 07.03.1986 DE 3607576
(71) Anmelder: SIEMENS AKTIENGESELLSCHAFT, 80333 München (DE)
(72) Erfinder: Pohlig, Dietmar, Dipl.-Ing., D-8000 München 60 (DE)

(57) **Zusammenfassung**

Die Überwachung des Tintenvorrats in einem Tintenvorratsbehälter (1) geschieht durch Messung und Auswertung der Widerstandsänderung zwischen zwei sich im Inneren des Tintenvorratsbehälters (1) befindlichen Elektroden (3, 4), von denen die eine durch die Hohlnadel (3) gebildet wird, die eine Fließverbindung zwischen Tintenvorratsbehälter (1) und Tintenversorgungssystem herstellt; die zweite Elektrode (4) befindet sich in einer Wandung des Vorratsbehälters (1) und ist in einem Isolierring (5) angeordnet, der durch nach innen hochgezogenene Wände des Tintenvorratsbehälters (1) gebildet wird.

## Beschreibung

Die Erfindung betrifft eine Vorrichtung zur Tintenüberwachung durch Erfassen der pegelabhängigen Widerstandsänderung zwischen zwei Elektroden in Tintenschreibeinrichtungen gemäß dem Oberbegriff des Patentanspruches 1.

Tintenschreibeinrichtungen benötigen einen Tintenvorratsbehälter, aus dem die Tinte den einzelnen Schreibdüsen direkt und blasenfrei zugeführt wird. Derzeitige Tintenvorratsbehälter sind als austauschbare Teile vorgesehen, wobei die Fliesverbindung zwischen dem Tintenvorratsbehälter und der Tintenschreibeinrichtung durch eine Hohlnadel geschieht, die beim Aufsetzen des Tintenvorratsbehälters ein Dichtungselement durchstößt. Der Überwachung des Füllstandes des Tintenvorratsbehälters kommt eine große Bedeutung zu. Einer der Gründe dafür ist, daß über einen völlig entleerten Behälter Luft in das Tintenversorgungssystem eintreten kann, was zu einer erheblichen Betriebsstörung führt.

In einer bekannten Vorrichtung zur Überwachung des Vorrates an Schreibflüssigkeit in einem Tintenvorratsbehälter werden zwei Elektroden verwendet, über die eine vom Pegelstand der Flüssigkeit im Vorratsbehälter abhängige Widerstandsänderung erfaßt und in einer Schaltungsanordnung bewertet wird (DE-PS 26 17 730). Gemäß diesem Stande der Technik wird die eine Elektrode durch die Hohlnadel gebildet, die eine Verbindung zwischen dem Tintenversorgungssystem und dem Tintenvorratsbehälter herstellt. Als zweite Elektrode dient eine im Boden des Tintenvorratsbehälters befestigte Niet. Die zweite Elektrode kann auch dadurch gebildet sein, daß mindestens der Bodenteil des Tintenvorratsbehälters mit einer elektrisch leitenden Schicht überzogen ist. Bei Verringerung des Tintenvolumens im Tintenvorratsbehälter vergrößert sich der elektrische Widerstand zwischen den Elektroden, was in der nachgeordneten Schaltungsanordnung zur Auslösung einer Warnvorrichtung und zur Abgabe eines Warnsignals führt.

Bei der bekannten Vorrichtung wird die zweite Elektrode parallel zur Hohlnadel durch das Dichtelement hindurchgeführt. Das führt häufig zu Problemen, da die Materialbeanspruchung des sehr kleinen Dichtelementes dadurch so groß wird, daß ein absolut tintendichtes Verschließen nicht mehr gewährleistet ist. Insbesondere dann, wenn der Tintenvorratsbehälter nicht von oben auf die Hohlnadel aufgesetzt wird, sondern vielmehr in horizontaler Richtung aufgesteckt wird, ergeben sich Probleme, da dann die zweite Elektrode in unmittelbarer Nähe der Hohlnadel durch das Dichtelement hindurchgeführt werden muß.

Aufgabe der Erfindung ist es, eine Vorrichtung zur Tintenüberwachung anzugeben, mit der die Beanspruchung des Dichtelementes soweit reduziert wird, daß Undichtigkeiten nicht mehr auftreten.

Diese Aufgabe wird gemäß dem kennzeichnenden Teil des Patentanspruches 1 gelöst. Vorteilhafte Ausgestaltungen der Erfindungen sind in weiteren Unteransprüchen gekennzeichnet.

Die Vorteile der Erfindung bestehen im wesentlichen darin, daß im Bereich des Dichtelementes eine größere Sicherheit gegen Tintenaustritt gewährleistet ist und daß die Vorrichtung mit besonderem Vorteil für Tintenschreibeinrichtungen eingesetzt werden kann, bei denen der Tintenvorratsbehälter in horizontaler Richtung auf die Tintenschreibeinrichtung aufgesteckt wird, wenn also der Tintenvorratsbehälter so angeordnet ist, daß die Längsachse der Hohlnadel mit der Tintenoberfläche im Tintenvorratsbehälter in etwa parallel verläuft.

Einzelheiten der Erfindung werden im folgenden anhand eines in den Zeichnungen dargestellten Ausführungsbeispieles erläutert.

Das in der Figur 1 dargestellte Ausführungsbeispiel zeigt im Schnitt einen aus Kunststoff bestehenden Tintenvorratsbehälter 1, der in einer seiner Wandungen ein Dichtelement 2 aufweist. Das Dichtelement besteht aus elastischem Material und wird beim Aufsetzen des Tintenvorratsbehälters 1 auf das Tintenversorgungssystem des hier nicht dargestellten Schreibkopfteiles der Tintenschreibeinrichtung von einer Hohlnadel 3 durchstoßen. Die Hohlnadel 3 ist Bestandteil des Schreibkopfaufbaues. Die Aufsteckrichtung des Tintenvorratsbehälters 1 auf den eigentlichen Schreibkopf der Tintenschreibeinrichtung erfolgt hier in horizontaler Richtung, d.h. die Längsachse der Hohlnadel 3 verläuft in etwa parallel zur Tintenoberfläche im Tintenvorratsbehälter 1. Die Hohlnadel 3 bildet dabei die eine Elektrode, die mit einem Anschluß 6 einer hier nicht dargestellten Auswerteschaltung verbunden ist. Eine derartige Auswerteschaltung kann wie in der DE-PS 26 17 730 aufgebaut sein. Als zweite Elektrode ist eine Metallnadel 4 vorgesehen, die im Bodenteil des Tintenvorratsbehälters 1 angeordnet ist. Die Metallnadel 4 ist dabei durch den Bodenteil des Tintenvorratsbehälters 1 hindurchgeführt und befindet sich in einem durch nach innen hochgezogene Ausformungen des Bodenteils gebildeten Isolierring 5. Die Metallnadel 4 ist mit dem zweiten An schluß 7 der Auswerteschaltung zur Erfassung und Bewertung einer Widerstandsänderung verbunden. Der Isolierring 5 erhöht nicht nur die mechanische Stabilität, sondern dient darüberhinaus auch zu einer Verbesserung der Abdichtung im Durchtrittsbereich der Metallnadel 4. Die obere Kante des Isolierringes 5 und damit auch die obere Kante der Metallnadel 4 liegen höher als der tiefste Punkt der das Dichtelement 2 durchdringenden Hohlnadel 3. Die dadurch gebildete Höhendifferenz ist in der Zeichnung mit 8 bezeichnet. Sinkt nun der Pegel der Tintenflüssigkeit im Tintenvorratsbehälter soweit ab, daß er die Oberkante der Metallnadel unterschreitet, so reißt die Verbindung zwischen der Metallnadel 4 und der Tinten im Tintenvorratsbehälter ab, während gleichzeitig die Hohlnadel noch mit Tinte in Berührung steht. Dadurch verändert sich der Widerstand zwischen der Metallnadel 4 und der Hohlnadel 3 d.h. zwischen den beiden Elektroden, die mit den Anschlüssen 6 und 7 der Auswerteschaltung verbunden sind, ganz erheblich, z.B. vom Kilo-Ohm-Bereich zum Mega-Ohm-Bereich. Diese Widerstandsänderung wird in an sich bekannter Weise von der Auswerteschaltung erfaßt und führt zur Abgabe eines Warnsignales. Die Höhendifferenz 8 zwischen der Oberkante der Metallnadel 4 und dem tiefsten Punkt der Hohlnadel 3 ist zugleich ein Maß für das dann noch verbleibende Restvolumen an Tinte. Abhängig davon kann durch eine ebenfalls an sich bekannte zeitverzögernd wirksam werdende Schaltung ein Tintenendesignal abgegeben werden, mit dem dann beispielsweise die gesamte Tintenschreibeinrichtung automatisch abgeschaltet wird.

Im Rahmen der Erfindung ist es auch möglich wie in Fig. 2 beispielhaft dargestellt, im Bereich des Isolierringes 5 zur Aufnahme und zur Halterung der Metallnadel 4 ein tintendichtes elastisches Formteil 9 vorzusehen, in das die als Gegenelektrode vorgesehene Metallnadel 4 eingepreßt oder eingeklebt werden kann.

## Patentansprüche

1. Vorrichtung zur Tintenüberwachung durch Erfassen der pegelabhängigen Widerstandsänderung zwischen zwei Elektroden in Tintenschreibeinrichtungen, bei denen zur Verbindung zwischen dem Tintenvorratsbehälter und dem Tintenversorgungssystem eine ein Dichtelement durchstoßende Hohlnadel vorgesehen ist, die zugleich die eine Elektrode bildet,
**dadurch gekennzeichnet**, daß die zweite Elektrode eine Metallnadel (4) ist, die durch eine Wandung des Tintenvorratsbehälters (1) hindurchgeführt ist und in einem durch nach innen hochgezogene Ausformungen der Wandung gebildeten Isolierring (5) angeordnet ist.

2. Vorrichtung nach Anspruch 1,
**dadurch gekennzeichnet**, daß der Isolierring (5) und die Metallnadel (4) im Bodenteil, das Dichtelement (2) in einer Seitenwandung eines Vorratsbehälters (1) angeordnet sind,
und daß die Oberkante des Isolierrings (5) höher liegt als der tiefste Punkt der das Dichtelement (2) durchstoßenden Hohlnadel (3).

3. Vorrichtung nach Anspruch 1 und 2,
**dadurch gekennzeichnet**, daß im Bereich des Isolierringes (5) zur Aufnahme und zur Halterung der Metallnadel (4) ein tintendichtes elastisches Formteil vorgesehen ist.
